# EUROPÄISCHE PATENTSCHRIFT

(11) **EP 0 123 033 B1**
(45) Veröffentlichungstag und Bekanntmachung des Hinweises auf die Patenterteilung: **02.03.1988**
(21) Anmeldenummer: 84101448.3
(22) Anmeldetag: 13.02.1984
(51) Int. Cl.: B24C 3/18, B22D 31/00

(54) **Halteeinrichtung für Gussstücke in Gussputzanlagen**
Supporting device for castings in cleaning plants
Dispositif de maintien pour pièces de fonderie dans des ateliers d'ébarbage

(30) Priorität: 26.02.1983 DE 3306857
(43) Veröffentlichungstag der Anmeldung: 31.10.1984
(73) Patentinhaber: BMD Badische Maschinenfabrik Durlach GmbH, 76227 Karlsruhe (DE)
(72) Erfinder: Weis, Martin, D-7505 Ettlingen (DE); Scholz, Adolf, D-7500 Karlsruhe 41 (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- EP-A- 0 082 283
- DE-A- 2 613 717
- DE-A- 3 010 964
- DE-C- 2 510 827
- US-A- 1 453 045

## Beschreibung

Die Erfindung betrifft eine Halteeinrichtung für Gußstücke in Gußptzanlagen mit wenigstens einem um eine horizontale oder leicht geneigte Achse rotierenden zangenartigen Gußstückhalter mit zwei Greiferteilen, von denen das untere zur Auflagerung wenigstens eines Gußstücks, das obere als Spannglied zum Einspannen desselben dient.

Fördereinrichtungen mit solchen zangenartigen Gußstückhaltern sind bekannt (z. B. DE-PS 25 10 827, DE-OS 26 13 717). Sie dienen vor allem zum Putzen von einzelnen großen Gußstücken, wie Motorblöcke oder dgl., die eine Vielzahl von Ausnehmungen, Hohlräumen, Nischen etc. aufweisen und infolgedessen von allen Seiten und unter mehreren Winkeln gestrahlt werden müssen, um die Formsandreste wirksam zu lockern und zu entfernen. Solche Gußstücke werden deshalb nicht nur in einer einzigen Bewegungsrichtung durch eine Gußputzanlage bewegt, sondern durch zusätzliches Drehen der Gußstückhalter den Putzstrahlen intensiv ausgesetzt. Es ist bekannt, daß die Drehachse horizontal oder leicht geneigt angeordnet sein kann. Zugleich sorgt die Drehbewegung dafür, daß gelockerter Formsand abfallen kann und noch unbearbeitete Stellen dem Putzstrahl ausgesetzt werden können. Auch wird hierdurch sichergestellt, daß sich Strahlmittel nicht in Nischen, Hohlräumen etc. ablagern kann.

Dennoch ist der Wirkungsgrad solcher Putzanlagen bei Gußstücken mit tiefen Hohlräumen und verwinkelter Formgebung unzureichend, so daß entweder eine sehr lange Putzdauer in Kauf genommen oder aber nach dem maschinellen Strahlen noch manuelle Nacharbeiten durchgeführt werden müssen.

Der Erfindung liegt die Aufgabe zugrunde, eine Halteeinrichtung des zuvor geschilderten Aufbaus dahingehend weiterzuentwickeln, daß auch Gußstücke mit tiefen Hohlräumen und komplizierter Forgebung wirksam und in vertretbar kurzer Zeit gestrahlt werden können, ohne daß manuelle Nacharbeiten erforderlich sind.

Ausgehend von der zuvor geschilderten Halteeinrichtung wird die Erfindungsaufgabe dadurch gelöst, daß das untere Greiferteil wenigstens zwei leistenförmige Auflager für wenigstens ein Gußstück aufweist und die Auflager dadurch das Gußstück in einer Winkellage zur Rotationsachse aufnehmen, wobei wenigstens ein Auflager zu jeder Seite der Rotationsachse und im gleichen Winkel zu dieser angeordnet ist.

Während bei den bekannten Einrichtungen die Gußstücke in Richtung einer ihrer Achsen, zumeist der Längsachse, ausgerichtet und in dieser Lage von dem zangenartigen Gußstückhalter ergriffen werden, werden sie bei der erfindungsgemäßen Ausbildung in einer Schräglage zur Rotationsachse aufgenommen, so daß sie bei Umlauf des zangenartigen Gußstückhalters eine Art Taumelbewegung durchführen und infolgedessen unter ständig wechselnden Winkeln dem Putzstrahl ausgesetzt werden. Die Auflager sind leistenförmig ausgebildet, können aber auch punktförmig oder linienförmig sein. Durch die Schräglage ergibt sich der weitere Vorteil, daß von einem Gußstückhalter zugleich zwei größere Gußstücke aufgenommen werden können, indem sie mit ihren Längsachsen in paralleler Schräglage angeordnet werden. Gegenüber herkömmlichen Anlagen, bei denen das Gußstück in Richtung seiner Längsachse aufgenommen wird, lassen sich also bei annähernd gleicher Ausladung des zangenartigen Gußstückhalte.rs zwei Gußstücke zugleich strahlen. Gemäß einem Ausführungsbeispiel läßt sich dies dadurch erreichen, daß das untere Greiferteil wenigstens zwei weitere, vorzugsweise leistenförmige Auflager aufweist, die unter dem gleichen Winkel und mit etwa gleichem Abstand voneinander wie die beiden ersten, vorzugsweise ebenfalls leistenförmigen Auflager zu beiden Seiten der Rotationsachse angeordnet, jedoch mit Abstand zum freien Ende des Greiferteils hin versetzt sind. Die Gußstücke werden also in paralleler Lage zueinander und in gleicher Schräglage zur Rotationsachse aufgenommen.

Die vorgenannte Ausführungsform gibt die Möglichkeit, daß das auf einer Seite der Rotationsachse angeordnete eine Auflager des ersten Auflagerpaars mit dem auf der anderen Seite der Rotationsachse angeordneten Auflager des anderen Auflagerpaars einstückig ist. Damit gestaltet sich die Ausbildung der Auflager und des unteren Greiferteils besonders einfach.

Gemäß einem weiteren Merkmal der Erfindung weist das obere Greiferteil wenigstens einen pendelnd aufgehängten Balken auf, über den in der Spannstellung des Gußstückhalters die Spannkraft auf das Gußstück übertragen wird. Vorzugsweise verläuft der Balken gegenüber der Rotationsachse unter einem Winkel, der etwa dem Anstellwinkel der Auflager am unteren Greiferteil gegenüber der Rotationsachse entspricht. Ferner ist der Balken mit Vorteil etwa zwischen je zwei Auflagern angeordnet.

Mit dieser erfindungsgemäßen Ausbildung ist unabhängig von der Gestaltung der oberen Kontur des Gußstücks sichergestellt, daß es an wenigstens zwei voneinander entfernten Punkten von dem Balken ergriffen und zwischen dem oberen und unteren Greiferteil eingespannt wird. Durch die Anordnung des pendelnd aufgehängten Balkens zwischen den beiden unteren Auflagern ist weiterhin eine Art Dreipunkt-Fixierung des Gußstücks gewährleistet.

Weist das untere Greiferteil zwei Auflagerpaare für zwei Gußstücke auf, so ist vorteilhafterweise jedem Auflagerpaar am unteren Greiferteil ein pendelnd aufgehängter Balken am oberen Greiferteil zugeordnet, so daß die vorgenannten Vorteile für jedes Gußstück erhalten bleiben. Diese Ausführungsform ist jedoch vorzugsweise noch dahingehend abgewandelt, daß die beiden Balken an den Enden eines gemeinsamen Balkens pendelnd aufgehängt sind, der seinerseits am oberen Greiferteil pendelnd aufgehängt ist. Damit wird beispielsweise bei einer Schwenkbewegung des oberen Greiferteils sichergestellt, daß unabhängig von dessen Winkelposition in der Spannlage beide Gußstücke sicher ergriffen werden. Auch können durch diese Ausbildung Höhenunterschiede zwischen beiden Gußstücken ohne jegliche Beeinträchtigung der Spannkraft ausgeglichen werden.

In bevorzugter Ausführung sind die Auflager und/oder die Balken an ihren dem Gußstück anliegenden Seiten kammartig ausgebildet, wobei die dadurch gebildeten Zinken mit Vorteil in stumpfen Schneiden auslaufen.

Durch diese Ausbildung wird die von den Auflagern gegenüber dem Putzstrahl abgedeckte Fläche am Gußstück auf ein geringstmögliches Maß beschränkt, so daß der Putzstrahl das Gußstück auf seiner gesamten Außenfläche annähernd ungehindert trifft. Ferner sorgt diese Ausbildung dafür, daß gelockerter Formsand und gebrauchtes Strahlmittel ungehindert abfallen können.

Wird bei Gußputzanlagen außer den Strahleinrichtungen auch eine Rütteleinrichtung eingesetzt, um den Putzvorgang zu beschleunigen oder aber gelockerten Formsand und Strahlmittel, das in tiefen Hohlräumen sitzt, besser entleeren zu können, ist erfindungsgemäß vorgesehen, daß die Rütteleinrichtung einen Rollenbock oder eine Gleitfläche und der zangenartige Gußstückhalter eine Lauffläche aufweisen, mittels der er sich während der Rotationsbewegung auf dem Rollenbock oder der Gleitfläche abwälzt.

Durch die Rotation des zangenartigen Gußstückhalters und das gleichzeitige Rütteln werden sämtliche Hohlräume und Nischen unabhängig von ihrer Lage und Ausrichtung wirkungsvoll von gelockertem Formsand und eingelagertem Strahlmittel gereinigt.

Die Lauffläche kann beispielsweise als zur Rotationsbewegung des zangenartigen Gußstückhalters drehsymmetrischer Laufring ausgebildet sein, der die Greiferteile des Gußstückhalters mit Abstand umgibt und über Streben an der Tragkonstruktion des Gußstückhalters abgestützt ist. Statt dessen oder zusätzlich kann der Laufring auch über Streben am unteren Greiferteil befestigt sein. Der Durchmesser des Laufrings muß - je nach dem Ort seiner Anbringung - so bemessen sein, daß er ausreichend Platz läßt für die dort vorhandene Öffnungsweite des zangenartigen Gußstückhalters.

Gemäß einem weiteren Ausführungsbeispiel sind das untere Greiferteil, das im allgemeinen fest steht, und die Streben des Laufrings an einer gemeinsamen Tragplatte befestigt, die unter Zwischenschaltung von Schwingungsdämpfern mit der Tragkonstruktion des Zangenhalters verbunden sind. Dadurch sind die die Haltefunktion ausübenden und die Rüttelbewegung übertragenden Teile des Gußstückhalters gegenüber der Tragkonstruktion mit der Betätigungseinrichtung und dem Drehantrieb des Gußstückhalters schwingungstechnisch isoliert.

Dem gleichen Zweck dient die weitere Maßnahme, daß die Pendellager der Balken bzw. des gemeinsamen Balkens gegenüber dem oberen Greiferteil, das im allgemeinen die Öffnungsbewegung des zangenartigen Gußstückhalters durchführt, schwingungsgedämpft sind.

Weitere Einzelheiten und Vorteile der Erfindung ergeben sich aus der nachfolgenden Beschreibung einer in der Zeichnung dargestellten bevorzugten Ausführungsform. In der Zeichnung zeigen :
Figur 1 einen schematischen Schnitt durch eine Gußputzanlage mit karussellartigem Gußstückumlauf ;
Figur 2 eine schematische Draufsicht auf den Innenraum der Putzkabine ;
Figur 3 eine Seitenansicht auf den zangenartigen Gußstückhalter ;
Figur 4 eine Draufsicht auf den Gußstückhalter gemäß Figur 3 und
Figur 5 eine Draufsicht ähnlich gemäß Figur 4 auf das untere Greiferteil des zangenartigen Gußstückhalters.

Die Gußputzanlage gemäß Fig. 1 und 2 weist eine kreisringförmig geschlossene Putzkabine 1 auf, innerhalb der ein um eine vertikale Achse umlaufender Drehantrieb in Form eines Karussells 2 angeordnet ist. Das Karussell dient zum Umlauf mehrerer zangenartiger Gußstückhalter 3, die aus einem feststehenden unteren Greiferteil 4 und einem beweglichen oberen Greiferteil 5 gebildet sind. Ferner weist jeder Gußstückhalter einen innerhalb des Karussells liegenden Spannantrieb 6 für das obere Greiferteil 5 und einen Rotationsantrieb 7 auf, mittels der der zangenartige Gußstückhalter um eine horizontale Achse umlaufend angetrieben wird.

Die Putzkabine 1 weist mehrere Kammern bzw. Stationen auf, die in Fig. 2 näher erkennbar sind. Die erste Station 8 ist als Beladestation ausgebildet, wo die zu putzenden Gußstücke zugeführt und in einen in Bereitschaftstellung befindlichen Zangenhalter eingeführt werden.

Die nächste Station 9 dient beispielsweise als Schleuse und schirmt die folgenden Strahlstationen 10 gegenüber der Umgebung ab. Auf die letzte Strahlstation 10 folgen nacheinander zwei Stationen 11, in denen das noch im Gußstück befindliche und vor allem in Hohlräumen abgelagerte Strahlmittel entleert wird. Dabei ist die letzte Station 11 wiederum als Schleuse ausgebildet. Dieser folgt dann - neben der Beladestation 8 liegend - eine Station 12 zum Entladen der Gußstücke.

Im Bereich der Strahlstationen 10 sind in der Decke der Putzkabine 1 Schleuderräder 13 angeordnet, denen das Strahlmittel über einen Verteiler 14 zugeführt wird. Das gebrauchte Strahlmittel verläßt die Putzkabine 1 an deren Unterseite und gelangt über Förderer 15 und Siebeinrichtungen. die den Formsand vom Strahlmittel trennen, über einen Elevator 16 wieder zum Verteiler 14.

In den Entleerstationen 11 der Putzkabine 1 können gegebenenfalls Rütteleinrichtungen angeordnet sein, die mit einem Rollenbock versehen sind, auf denen die rotierenden, zangenartigen Gußstückhalter 3 aufliegen und sich während ihrer Rotationsbewegung abwälzen.

In den Fig. 3 bis 5 sind die zangenartigen Gußstückhalter näher dargestellt. Jeder Gußstückhalter weist, wie bereits angedeutet, ein unteres feststehendes Greiferteil 4 und ein die Spannbewegung durchführendes oberes Greiferteil 5 auf. Sie sitzen an einer gehäuseartigen Tragkonstruktion 17, die von einer durch die Wandung der Putzkabine 1 geführten Welle 18 angetrieben ist. An der Durchführung der Welle 18 durch die Wandung der Putzkabine 1 ist eine Labyrinthdichtung 19 angeordnet, die den Durchtritt von Strahlmittel verhindert. Durch die hohl ausgebildete Antriebswelle 18 ist ein nicht näher gezeigter Antrieb zum Betätigen des oberen Greiferteils 5 geführt. Das obere Greiferteil 5 weist im wesentlichen zwei nebeneinander liegende Stangen 20 auf (Fig. 4), die am vorderen Ende über ein Querstück 21 miteinander verbunden sind und an ihrem antriebsseitigen Ende über eine Schwenkachse 40 im Gehäuse 17 gelagert sind. Das obere Greiferteil 5 kann also um einen bestimmten Winkel aus der in Fig. 3 gezeigten horizontalen Lage nach oben bzw. unten bewegt werden, wobei die obere Stellung zum Einführen des Gußstücks in den zangenartigen Halter dient. Aus dieser Position führt dann das obere Greiferteil 5 seine Spannbewegung gegen das Gußstück aus.

Beim gezeigten Ausführungsbeispiel weist das obere Greiferteil 5 zwei hintereinander angeordnete Spannbalken 22 auf, die in Lagern 24 an Laschen 23 pendelnd aufgehängt sind. Die Laschen 23 wiederum sind an je einem Arm 25 eines Balkens befestigt, der seinerseits am Querstück 21 des oberen Greiferteils 5 pendelnd aufgehängt ist. Das Lager 26 dieses gemeinsamen Balkens 25 ist, wie Fig. 4 schematisch zeigt, mit einem Schwingungsdämpfer ausgestattet. Die beiden Balken 22 weisen, wie Fig. 3 erkennen läßt, an ihrer dem unteren Greiferteil zugekehrten Seite ein kammartiges, gegebenenfalls abgestuftes Profil auf. Während die Achsen der Lager 24 der Spannbalken 22 schräg zur Rotationsachse des Gußstückhalters angeordnet sind, verläuft die Lagerachse des gemeinsamen Balkens 25 senkrecht zu dieser.

Das untere feststehende Greiferteil 4 besteht aus zwei hochkant gestellten Flacheisen 27, die parallel zueinander verlaufen und mit zunächst gleichem Abstand zu beiden Seiten der Rotationsachse des Gußstückhalters angeordnet sind. An ihrem vorderen Ende 28 sind die Leisten nach einer Seite, jedoch weiterhin in Parallellage zueinander, abgewinkelt.

Auf den hochkant gestellten Leisten 27 sind zwei hintere Auflager 29, 30 unter einem Winkel zur Rotationsachse befestigt. Mit Abstand davor und unter gleicher winkliger Anstellung gegenüber der Rotationsachse sind im vorderen Bereich des unteren Greiferteils 4 zwei weitere Auflager 31, 32 mit Abstand voneinander angeordnet. Die Anordnung ist dabei so getroffen, daß das eine Auflager 30 des hinteren Auflagerpaars mit dem auf der gegenüber liegenden Seite der Rotationsachse angeordneten Auflager 31 des anderen Auflagerpaars einstückig ist.

Die Auflager 29, 30, 31 und 32 sind, wie insbesondere Fig. 3 zeigt, kammartig ausgebildet, wobei die nach oben stehenden Zinken 33 in stumpfen Schneiden 34 auslaufen. Die am oberen Greiferteil 5 angeordneten Einzelbalken 22 sind jeweils zwischen den Auflagern 29, 30 bzw. 31, 32 am unteren Greiferteil angeordnet und verlaufen, wie Fig. 4 zeigt, unter dem gleichen Winkel gegenüber der Rotationsachse des zangenartigen Gußstückhalters.

Sofern im Bereich der Entleerstationen 11 eine Rütteleinrichtung mit Rollenbock vorgesehen ist, weist der zangenartige Gußstückhalter eine den Rollen anliegende Lauffläche auf, mittels der er sich während der Rotationsbewegung des Gußstückhalters auf den Rollen abwälzt. Beim gezeigten Ausführungsbeispiel ist die Lauffläche von einem kreisförmigen Laufring 35 gebildet, der über Streben 36 am Gehäuse 17 bzw. über Streben 37 am unteren Greiferteil abgestützt ist. Der Durchmesser des Laufrings 35 ist dabei so bemessen, daß die Greiferteile ungehindert ihre Öffnungsbewegung durchführen können. Die Streben 36 sind bei diesem Ausführungsbeispiel ebenso wie die hochkant gestellten Leisten 27 des unteren Greiferteils 4 an einer Tragplatte 38 befestigt, die ihrerseits über Schwingungsdämpfer 39 mit dem Gehäuse 17 verbunden ist.

## Patentansprüche

1. Halteeinrichtung für Gußstücke in Gußputzanlagen mit wenigstens einem um eine horizontale oder leicht geneigte Achse rotierenden zangenartigen Gußstückhalter (3) mit zwei Greiferteilen (4, 5), von denen das untere zur Auflagerung wenigstens eines Gußstücks, das obere als Spannglied zum Einspannen desselben dient, dadurch gekennzeichnet, daß das untere Greiferteil (4) wenigstens zwei leistenförmige Auflager (29, 30) für wenigstens ein Gußstück aufweist und die Auflager (29, 30) dadurch das Gußstück in einer Winkellage zur Rotationsachse aufnehmen, wobei wenigstens je ein Auflager zu jeder Seite der Rotationsachse und im gleichen Winkel zu dieser angeordnet ist.

2. Halteeinrichtung nach Anspruch 1, dadurch gekennzeichnet, daß das untere Greiferteil (4) wenigstens zwei weitere leistenförmige Auflager (31, 32) aufweist, die unter dem gleichen Winkel und mit etwa gleichem Abstand voneinander wie die beiden ersten Auflager (29, 30) angeordnet, jedoch mit Abstand von diesen zum freien Ende des Greiferteils (4) hin versetzt sind.

3. Halteeinrichtung nach Anspruch 1 und 2, dadurch gekennzeichnet, daß das auf einer Seite der Rotationsachse angeordnete eine Auflager (30) des ersten Auflagerpaars (29, 30) mit dem auf der anderen Seite der Rotationsachse angeordneten Auflager (31) des anderen Auflagerpaars (31, 32) einstückig ist.

4. Halteeinrichtung nach einem der Ansprüche 1 bis 3, dadurch gekennzeichnet, daß das obere Greiferteil (5) wenigstens einen pendelnd aufgehängten Balken (22) aufweist, über den in der Spannstellung des Gußstückhalters (3) die Spannkraft auf das Gußstück übertragen wird.

5. Halteeinrichtung nach einem der Ansprüche 1 bis 4, dadurch gekennzeichnet, daß der Balken (22) gegenüber der Rotationsachse unter einem Winkel verläuft, der etwa dem Anstellwinkel der Auflager (29-32) am unteren Greiferteil (4) gegenüber der Rotationsachse entspricht.

6. Halteeinrichtung nach einem der Ansprüche 1 bis 5, dadurch gekennzeichnet, daß der Balken (22) etwa zwischen je zwei Auflagern (29, 30 bzw. 31, 32) angeordnet ist.

7. Halteeinrichtung nach einem der Ansprüche 1 bis 6, dadurch gekennzeichnet, daß jedem Auflagerpaar (29, 30 bzw. 31, 32) am unteren Greiferteil (4) ein pendelnd aufgehängter Balken (22) am oberen Greiferteil (5) zugeordnet ist.

8. Halteeinrichtung nach Anspruch 7, dadurch gekennzeichnet, daß die beiden Balken (22) an den Enden eines gemeinsamen Balkens (25) pendelnd aufgehängt sind, der seinerseits am oberen Greiferteil (5) pendelnd aufgehängt ist.

9. Halteeinrichtung nach einem der Ansprüche 1 bis 8, dadurch gekennzeichnet, daß die Auflager (29-32) und/oder die Balken (22) an ihren dem Gußstück anliegenden Seiten kammartig ausgebildet sind.

10. Halteeinrichtung nach Anspruch 9, dadurch gekennzeichnet, daß die kammartig ausgebildeten Auflager (29-32) und/oder Balken (22) in stumpfen Schneiden (34) auslaufende Zinken (33) aufweisen.

11. Halteeinrichtung insbesondere nach einem der Ansprüche 1 bis 10 für Gußputzanlagen, die außer Strahleinrichtungen auch wenigstens eine Rütteleinrichtung aufweisen, dadurch gekennzeichnet, daß die Rütteleinrichtung einen Rollenbock und der zangenartige Gußstückhalter (3) eine Lauffläche (35) aufweisen, mittels der er sich während der Rotationsbewegung auf dem Rollenbock abwälzt..

12. Halteeinrichtung nach Anspruch 11, dadurch gekennzeichnet, daß die Lauffläche als zur Rotationsbewegung des zangenartigen Gußstückhalters (3) drehsymmetrischer Laufring (35) ausgebildet ist.

13. Halteeinrichtung nach einem der Ansprüche 1 bis 12, dadurch gekennzeichnet, daß der Laufring (35) die Greiferteile (4, 5) des Gußstückhalters (3) mit Abstand umgibt und über Streben (36) an einer Tragkonstruktion (17) des Gußstückhalters (3) abgestützt ist.

14. Halteeinrichtung nach einem der Ansprüche 1 bis 13 mit einem feststehenden unteren Greiferteil und einem die Öffnungs- und Spannbewegung ausschließlich durchführenden oberen Greiferteil, dadurch gekennzeichnet, daß der Laufring (35) über Streben (37) an dem unteren Greiferteil (4) abgestützt ist.

15. Halteeinrichtung nach einem der Ansprüche 1 bis 14, dadurch gekennzeichnet, daß das untere Greiferteil (4) und die Streben (36, 37) des Laufrings (35) an einer gemeinsamen Tragplatte (38) befestigt sind, die unter Zwischenschaltung von Schwingungsdämpfern (39) mit der Tragkonstruktion (17) des Gußstückhalters (3) verbunden sind.

16. Halteeinrichtung nach einem der Ansprüche 1 bis 15, dadurch gekennzeichnet, daß das Pendellager (26) der Balken bzw. des gemeinsamen Balkens (25) gegenüber dem oberen Greiferteil (5) schwingungsgedämpft ist.

## Claims

1. Supporting device for castings in cleaning plants with at least one tong-like casting holder (3) rotating about a horizontal or slightly inclined axis and having two gripper parts (4, 5), whereof the lower part serves to support at least one casting and the upper serves as a clamping member for clamping the same, characterized in that the lower gripper part (4) has at least two ledge-like supports (29, 30) for at least one casting and therefore receive the casting in an angular position with respect to the rotation axis, at least one support being in each case arranged on either side of the rotation axis and at the same angle with respect thereto.

2. Supporting device according to claim 1, characterized in that the lower gripper part (4) has at least two further ledge-like supports (31. 32), which are at the same angle and have the same reciprocal spacing as the first two supports (29, 30), but are displaced in spaced manner with respect thereto relative to the free end of gripper part (4).

3. Supporting device according to claims 1 and 2, characterized in that a support (30) of the first support pair (29, 30) arranged on one side of the rotation axis is in one piece with the support (31) of the other support pair (31, 32) arranged on the other side of the rotation axis.

4. Supporting device according to one of the claims 1 to 3, characterized in that the upper gripper part (5) has at least one beam (22) suspended in swinging manner and via which tension is transferred to the casting in the clamped position of casting holder (3).

5. Supporting device according to one of the claims 1 to 4, characterized in that the beam (22) is at an angle with respect to the rotation axis which roughly corresponds to the setting angle of supports (29-32) on the lower gripper part (4) with respect to the rotation axis.

6. Supporting device according to one of the claims 1 to 5, characterized in that beam (22) is arranged roughly between in each case two supports (29, 30 or 31, 32).

7. Supporting device according to one of the claims 1 to 6, characterized in that a beam (22) suspended in swinging manner on the upper gripper part (5) is associated with each support pair (29,30 or 31, 32) on the lower gripper part (4).

8. Supporting device according to claim 7, characterized in that the two beams (22) are suspended in swinging manner on the ends of a common beam (25), which is in turn suspended in swinging manner on the upper gripper part (5).

9. Supporting device according to one of the claims 1 to 8, characterized in that supports (29-32) and/or beam (22) are constructed in comb-like manner on their sides engaging on the casting.

10. Supporting device according to claim 9, characterized in that the comb-like supports (29-32) and/or beam (22) have prongs (33) tapering in the form of blunt edges (34).

11. Supporting device particularly according to one of the claims 1 to 10 for casting cleaning plants which, apart from blasting means, also have at least one vibrating means, characterized in that the vibrating means has a roller block and the tong-like casting holder (3) a bearing surface (35), by means of which it rolls on the roller block during the rotary movement.

12. Supporting device according to claim 11, characterized in that the bearing surface is constructed as a bearing ring (33) rotationally symmetrical with respect to the rotation movement of the tong-like casting holder (3).

13. Supporting device according to one of the claims 1 to 12, characterized in that the bearing ring (35) surrounds the gripper parts (4, 5) of casting holder (3) in spaced manner and is supported by means of struts (36) on a support structure (17) of casting holder (3).

14. Supporting device according to one of the claims 1 to 13 with a fixed lower gripper part and an upper gripper part exclusively performing the opening and clamping movement, characterized in that the bearing ring (35) is supported by means of struts (37) on the lower gripper part (4).

15. Supporting device according to one of the claims 1 to 14, characterized in that the lower gripper part (4) and the struts (36, 37) of the bearing ring (35) are fixed to a common mounting plate (38) which, whilst interposing vibration dampers (39), is connected to the support structure (17) of casting holder (3).

16. Supporting device according to one of the claims 1 to 15, characterized in that the pivot bearings (26) of the beam or the common beam (25) is vibration-damped relative to the upper gripper part (5).

## Revendications

1. Dispositif de maintien pour pièces de fonderie dans des ateliers d'ébarbage, comportant au moins un porte-pièces en forme de pince (3), qui tourne autour d'un axe horizontal ou légèrement incliné et présente deux parties de griffe (4, 5), dont la partie inférieure sert de support pour une pièce de fonderie au moins, la partie supérieure servant d'organe de serrage pour cette dernière, caractérisé en ce que la partie de griffe inférieure (4) présente au moins deux supports (29, 30) en forme de barre pour une pièce de fonderie au moins, que les supports (29, 30) reçoivent ainsi dans une position relative par rapport à l'axe de rotation, chacun de ces supports au moins étant disposé sous le même angle et de part et d'autre de l'axe précité.

2. Dispositif de maintien suivant la revendication 1, caractérisé en ce que la partie de griffe inférieure (4) présente au moins deux autres supports (31, 32) en forme de barre, disposés sous le même angle et avec un écartement mutuel à peu près égal à celui des deux premiers (29, 30), ces deux supports étànt toutefois déportés à une certaine distance de ces derniers vers l'extrémité libre de la partie de griffe (4).

3. Dispositif de maintien suivant l'une des revendications 1 et 2, caractérisé en ce que l'un des supports (30) de la première paire (29, 30), disposé d'un côté de l'axe de rotation, est réalisé d'une seule pièce avec le support (31) de l'autre paire (31, 32), disposé de l'autre côté de l'axe précité.

4. Dispositif de maintien suivant l'une quelconque des revendications 1 à 3, caractérisé en ce que la partie de griffe supérieure (5) présente au moins une poutrelle (22) en suspension oscillante, qui permet de transmettre l'effort de serrage à la pièce de fonderie, lorsque le porte-pièces (3) est en position de fermeture.

5. Dispositif de maintien suivant l'une quelconque des revendications 1 à 4, caractérisé en ce que l'angle formé par la poutrelle (22) et l'axe de rotation correspond à peu près à l'angle- d'inclinaison des supports (29-32), disposés sur la partie de griffe inférieure (4), par rapport à l'axe précité.

6. Dispositif de maintien suivant l'une quelconque des revendications 1 à 5, caractérisé en ce que la poutrelle (22) se situe à peu près entre deux supports (29, 30 et/ou 31, 32).

7. Dispositif de maintien suivant l'une quelconque des revendications 1 à 6, caractérisé en ce qu'une poutrelle (22) en suspension oscillante, montée sur la partie de griffe supérieure (5), est affectée à chaque paire de supports (29, 30 et/ou 31,32), prévue sur la partie de griffe inférieure (4).

8. Dispositif de maintien suivant la revendication 7, caractérisé en ce que les deux poutrelles (22) sont montées en suspension oscillante aux extrémités d'une poutre commune (25), qui est elle-même en suspension oscillante sur la partie de griffe supérieure (5).

9. Dispositif de maintien suivant l'une quelconque des revendications 1 à 8, caractérisé en ce que les supports (29-32) et/ou les poutrelles (22) sont réalisés en forme de peigne sur leur côté adjacent à la pièce de fonderie.

10. Dispositif de maintien suivant la revendication 9, caractérisé en ce que les supports (29-32) et/ou les poutrelles (22), réalisés en forme de peigne, présentent des dents (33) qui se terminent en tranchants émoussés (34).

11. Dispositif de maintien suivant l'une quelconque des revendications 1 à 10, destiné à des ateliers d'ébarbage comportant un vibrateur au moins, en dehors des équipements de sablage, caractérisé en ce que le vibrateur présente un support à rouleaux et le porte-pièces (3) une surface de roulement (35) qui lui permet de rouler sur le support précité pendant le mouvement de rotation.

12. Dispositif de maintien suivant la revendication 11, caractérisé en ce que la surface de roulement est représentée par une bague de roulement (35), à symétrie de révolution par rapport au mouvement de rotation du porte-pièces (3) en forme de pince.

13. Dispositif de maintien suivant l'une quelconque des revendications 1 à 12, caractérisé en ce que la bague de roulement (35) enveloppe à une certaine distance les parties de griffe (4, 5) du porte-pièces (3) et s'appuie par des jambes de force (36) sur une ossature (17) de ce dernier (3).

14. Dispositif de maintien suivant l'une quelconque des revendications 1 à 13, avec une partie de griffe inférieure stationnaire et une partie de griffe supérieure, qui assure exclusivement les mouvements d'ouverture et de serrage, caractérisé en ce que la bague de roulement (35) est supportée par des jambes de force (37) sur la partie de griffe inférieure (4).

15. Dispositif de maintien suivant l'une quelconque des revendications 1 à 14, caractérisé en ce que la partie de griffe inférieure (4) et les jambes de force (36, 37) de la bague de roulement (35) sont fixées sur une plaque d'appui commune (38), qui est reliée à l'ossature (17) du porte-pièces (3) avec des amortisseurs (39) intercalaires.

16. Dispositif de maintien suivant l'une quelconque des revendications 1 à 15, caractérisé en ce que l'appui oscillant (26) des poutrelles et/ou de la poutre commune (25) est amorti par rapport à la partie de griffe supérieure (5).
